# EUROPÄISCHE PATENTSCHRIFT

(11) **EP 0 894 966 B1**
(45) Veröffentlichungstag und Bekanntmachung des Hinweises auf die Patenterteilung: **14.05.2003**
(21) Anmeldenummer: 98113574.2
(22) Anmeldetag: 21.07.1998
(51) Int. Cl.: F02F 3/00, F02F 3/22

(54) **Kolben für einen Verbrennungsmotor**
Piston for an internal combustion engine
Piston pour un moteur à combustion interne

(30) Priorität: 30.07.1997 DE 19732880
(43) Veröffentlichungstag der Anmeldung: 03.02.1999
(73) Patentinhaber: Federal-Mogul Nürnberg GmbH, 90441 Nürnberg (DE)
(72) Erfinder: Dürsch, Volker, 90411 Nürnberg (DE); Tilgner, Rudolf, 90449 Nürnberg (DE); Ottich, Peter, 91086 Aurachtal (DE)
(74) Vertreter: Füchsle, Klaus, Dipl.-Ing.

(56) Entgegenhaltungen:
- CH-A- 127 857
- DE-A- 1 930 302
- DE-B- 1 119 601
- PATENT ABSTRACTS OF JAPAN vol. 6, no. 1 (M-105) [879], 7. Januar 1982 (1982-01-07) & JP 56 124650 A (MITSUBISHI JUKOGYO K.K.), 30. September 1981 (1981-09-30)

## Beschreibung

### Technisches Gebiet

Die Erfindung betrifft einen Kolben für einen Verbrennungsmotor nach dem Oberbegriff des Anspruchs 1. Dieser weist im Kolbenkopf einen Kühlkanal auf, welcher der Durchführung von Kühlöl dient und mit zumindest je einer Zufluß- und einer Abflußöffnung versehen ist.

### Stand der Technik

Ein Kolben für einen Verbrennungsmotor nach dem Oberbegriff des Anspruchs 1 ist aus der DE 1 930 302 A bekannt. An die Zufluss- und Abflussöffnung des im Kolbenkopf liegenden Kühlkanals schließt sich ein röhrenförmiger Hohlraum an, der allseitig geschlossen ist.

Ein ähnlicher Kolben ist beispielsweise aus der DE 24 25 881 A1 bekannt. Hierbei liegt der zumeist ringförmige Kühlkanal im Kolbenkopf, d.h. möglichst nahe an der Stirnfläche des Kolbens, und wird zur Gewährleistung einer wirksamen Kühlung durch einen Kühlölstrahl mit Kühlmittel versorgt. Der Kühlölstrahl wird im Bereich des Kurbelgehäuses von einer geeigneten Düse ausgespritzt. Bei dem bekannten Kolben mit Kühlkanal liegt somit eine gewisse Distanz zwischen einer Kühlöldüse und der Zuflußöffnung des Kühlkanals vor, so daß eine zuverlässige Befüllung des Kühlkanals mit dem Kühlöl infolge der großen Entfernung nur mit gewissen Streuverlusten zu gewährleisten ist.

Um die Zuführung von Kühlöl zu dem Kühlkanal zu verbessern, sind beim Gegenstand der DE 196 21 894 A1 an den Zuführöffnungen des Kühlkanals Fangtrichter ausgebildet. Auch durch diese Maßnahme läßt sich jedoch nicht immer eine hinreichende Zuflußmenge von Kühlöl sicherstellen. Alternativ wird in der genannten Druckschrift vorgeschlagen, die Einrichtung zum Einspritzen des Kühlöls in dem Pleuel anzuordnen, was jedoch zu einem erheblichen konstruktiven Aufwand führt.

Gemäß der SU 964204 wird an die Zulauföffnung anschließend ein trichterförmiger Bereich ausgebildet, der an der Seite des Kolbenschaftes durch eine entsprechend gestaltete Innenseite des anliegenden Wandabschnitts des Kolbenschaftes gebildet wird. An der gegenüberliegenden Seite des Trichters, d.h. derjenigen Seite, die näher an dem Kolbenbolzen liegt, öffnet sich der Trichter jedoch wie bei den vorangehend beschriebenen Kolben im Bereich des sogenannten Kolbenbodens und somit in erheblicher Entfernung von einer Kühlöleinspritzdüse. Auch durch diese Anordnung tritt folglich nicht hinreichend zuverlässig die erforderliche Menge an Kühlöl in den Kühlkanal ein.

Um eine gute Zuführung des Kühlöls zu gewährleisten, ist es aus der DE 23 43 655 C3 bekannt, in die Umfangswand des Kolbens, also im Bereich des Kolbenschaftes, eine sogenannte Kühlölpfeife zu integrieren. Die Kühlölpfeife wird durch einen röhrenförmigen Hohlraum gebildet, der von einer Zuflußöffnung des Kühlkanals zum unteren Rand des Kolbens reicht. An dem unteren Rand des Kolbens ist der Hohlraum etwas verbreitert, so daß insbesondere dann, wenn sich der Kolben im unteren Totpunkt befindet, durch die Kühlölpfeife ein zuverlässiges Einspritzen von Kühlöl in den Kühlkanal gewährleistet werden kann. Zur Ausbildung einer derartigen Kühlölpfeife ist im Bereich des Kolbenbolzenauges ein erheblich verdickter Wandabschnitt des Kolbenschaftes erforderlich. Dies führt zu dem Problem, daß ein derartiger Kühlkanalkolben eine Steifigkeit des Kolbenschaftes aufweist, die unsymmetrisch ist. Insbesondere weist der Schaft in Umfangsrichtung im Bereich der Kühlölpfeife eine geringe Federlänge auf, so daß der Schaft ein ungleichmäßiges Tragbild ausbildet. Darüber hinaus benötigen derartige Kolben größere Laufspiele am Schaft, da sie andernfalls eine erhebliche Freßneigung aufweisen.

Diese Probleme treten auch bei dem Kolben gemäß der DE 43 38 571 A1 auf, bei dem ein röhrenförmiger Öleinlaß mit einem ringförmigen Kühlkanal verbunden ist. Auch bei diesem vorbekannten Kolben ergibt sich in dem Bereich des Kolbenbolzenauges eine erhebliche Materialansammlung, die zu den genannten Problemen im Hinblick auf die Steifigkeit des Kolbenschaftes führt.

### Darstellung der Erfindung

Angesichts der genannten Nachteile der im Stand der Technik bekannten Kühlkanalkolben liegt der Erfindung die Aufgabe zugrunde, einen derartigen Kolben zu schaffen, bei dem die Zuführung der erforderlichen Menge von Kühlöl zu dem Kühlkanal zuverlässig gewährleistet werden kann, und der dennoch eine weitgehend symmetrische Steifigkeitsverteilung des Kolbenschaftes aufweist.

Die Lösung dieser Aufgabe wird durch einen Kolben mit den Merkmalen des Anspruchs 1 erreicht.

Demzufolge ist im Anschluß an zumindest eine Öffnung des Kühlkanals in Richtung außerhalb des Kühlkanals ein röhrenförmiger Hohlraum vorgesehen. Wie bei den im Stand der Technik bekannten Kühlölpfeifen kann dieser röhrenförmige Hohlraum die Einbringung des Kühlöls in den Kühlkanal mit geringen Streuverlusten erreichen. Erfindungsgemäß ist die Begrenzung des röhrenförmigen Hohlraums jedoch in neuartiger Weise zumindest teilweise mit einer in Längsrichtung des röhrenförmigen Hohlraums verlaufenden Aussparung versehen. Hierdurch wird die üblicherweise im Bereich des Kolbenbolzenauges zur Ausbildung des röhrenförmigen Hohlraums erforderliche Materialverdickung insofern entschärft, als durch die genannte Aussparung die erforderliche Elastizität des Kolbenschaftes, der von der Materialverdickung in der Umgebung des Hohlraums gewissermaßen entkoppelt ist, wiederhergestellt wird.

Somit ist bei dem erfindungsgemäßen Kolben zwar eine Kühlölpfeife vorhanden, durch welche die Streuverluste beim Einspritzen des Kühlöls minimiert werden können. Diese ist jedoch derart geschlitzt, daß die bei den im Stand der Technik bekannten Kolben auftretenden Probleme im Hinblick auf eine unsymmetrische Steifigkeitsverteilung des Kolbenschaftes behoben werden. Die erfindungsgemäße Aussparung im Bereich der Längserstreckung des röhrenförmigen Hohlraums bietet darüber hinaus den Vorteil, daß durch diese Aussparung, sofern sie auch an dem Kühlölausfluß vorgesehen ist, das Öl zur Schmierung des Kolbenbolzenlagers verwendet werden kann. Bei der im Stand der Technik bekannten Öffnung der Kühlölpfeife in einem Bereich deutlich unterhalb des Kolbenbolzens ist dies nicht möglich.

Vorteilhafte Weiterbildungen des erfindungsgemäßen Kolbens sind in den weiteren Ansprüchen beschrieben.

Sowohl für die Minimierung von Streuung bei der Zuführung von Kühlöl durch den röhrenförmigen Hohlraum zu dem Kühlkanal als auch für die Optimierung der Steifigkeitseigenschaften des Kolbenschaftes hat es sich als vorteilhaft erwiesen, den röhrenförmigen Hohlraum etwa im Bereich des Kolbenbolzenauges auszubilden. Diese Anordnung bietet darüber hinaus die Möglichkeit, die erfindungsgemäße Aussparung zur Zuführung von Kühlöl zur Schmierung des Kolbenbolzenlagers zu verwenden.

Für die erfindungsgemäße Modifikation der Kühlölpfeife zur Verbesserung der Elastizitätseigenschaften des Kolbenschaftes bietet es Vorteile, wenn die an dem röhrenförmigen Hohlraum in dessen Längsrichtung vorgesehene Aussparung bis zu einem (in einer Einbaustellung des Kolbens) unteren Rand desselben reicht. Hierdurch können die Einflüsse des Materials in der Umgebung des röhrenförmigen Hohlraums auf die Steifigkeit des Kolbenschaftes weitgehend ausgeschaltet werden.

Hinsichtlich des oberen Endes der Aussparung in den Begrenzungswänden des röhrenförmigen Hohlraums ist es günstig, wenn diese nahezu bis zum Kolbenboden reicht. Unter Kolbenboden wird hierbei der im Inneren des Kolbens als untere Begrenzung des Kolbenkopfes ausgebildete Bereich verstanden, unterhalb dessen sich üblicherweise noch der Kolbenschaft oder einzelne Schaftwandabschnitte, das Kolbenbolzenauge sowie bei dem erfindungsgemäßen Kolben der geschlitzte, röhrenförmige Hohlraum befindet.

Für die vorteilhafte Verwendung des Kühlöls als Schmieröl für das Kolbenbolzenlager ist es vorteilhaft, wenn sich sowohl an die Zufluß- als auch die Abflußöffnung des Kühlkanals ein röhrenförmiger Hohlraum mit einer sich in Längsrichtung desselben erstreckenden Aussparung anschließt. Hierdurch kann, wie erwähnt, das ausfließende Öl als Schmieröl in Richtung des Kolbenbolzenlagers geleitet werden.

In diesem Fall wird besonders bevorzugt, daß die beiden an dem Kühlkanal vorgesehenen Öffnungen derart angeordnet sind, daß der entstehende Kolben bezüglich seiner (parallel zu dem Kolbenschaft verlaufenden) Rotationsachse vollkommen punktsymmetrisch ist. In einer Draufsicht ergibt sich somit ein Kolben mit einem Querschnitt, der um eine sich senkrecht zur Zeichenebene im Zentrum des Kolbens erstreckende Achse derart um 180° gedreht werden kann, daß die Querschnittsdarstellung die gleiche bleibt. In dieser Ausführungsform kann der Kolben folglich in einer beliebigen Orientierung eingebaut werden, da sich in jeder Orientierung eine geeignete Öffnung, an die sich ein geschlitzter, röhrenförmiger Hohlraum anschließt, an der erforderlichen Stelle befindet, um durch diese das Kühlöl in den Kühlkanal einzuspritzen. Die andere Öffnung wird folglich als Ausflußöffnung benutzt und kann zur Zuführung von Schmieröl zu dem Bolzenlager verwendet werden.

### Kurze Beschreibung der Zeichnungen

Nachfolgend wird die Erfindung anhand einer beispielhaft in den Zeichnungen dargestellten Ausführungsform näher beschrieben. Es zeigen:
- Fig. 1: eine Seitenansicht mit Teilschnitt des erfindungsgemäßen Kolbens; und
- Fig. 2: eine Querschnittsansicht des erfindungsgemäßen Kolbens.

### Ausführliche Beschreibung einer Ausführungsform der Erfindung

In Fig. 1 ist der erfindungsgemäße Kolben 10 dargestellt, der in dem gezeigten Fall an seiner Stirnfläche mit einer Brennraummulde 12 versehen ist, und in dessen Kolbenkopf, also im Bereich der Höhe des Feuerstegs 14, ein Kühlkanal 16 ausgebildet ist. In dem gezeigten Fall ist der Kühlkanal 16 weitgehend ringförmig, so daß in dem Bereich des Schnitts in Fig. 1 der weitgehend röhrenförmige Querschnitt des Kühlkanals 16 zu erkennen ist. In einem unteren Bereich des Kolbens ist zu beiden Seiten des Kolbenbolzenauges 18 der Kolbenschaft 20 zu erkennen.

In einem Bereich zwischen dem Kolbenbolzenauge 18 und dem in der Zeichnung rechten Teil des Kolbenschaftes 20 ist die erfindungsgemäße Zuleitung für das Kühlöl zu dem Kühlkanal 16 zu erkennen. Wie aus Fig. 1 deutlich wird, ist die Zuleitung weitgehend in der Form eines röhrenförmigen Fortsatzes 22 gestaltet, der erfindungsgemäß mit einer sich in Längsrichtung durch den röhrenförmigen Fortsatz 22 erstreckenden Aussparung 24 versehen ist. Hierdurch wird, wie deutlicher aus der Querschnittsdarstellung von Fig. 2 hervorgeht, das im Stand der Technik vorhandene Problem einer unsymmetrischen Steifigkeitsverteilung des Kolbenschaftes 20 gelöst.

In Fig. 2 ist der erfindungsgemäße Kolben im Querschnitt etwa im Bereich der Kolbenbolzenachse gezeigt. Um eine zuverlässige Zuführung des Kühlöls zu dem Kühlkanal 16 zu erreichen, ist in dem Bereich einer Verdickung in der Nähe des Kolbenbolzenauges 18 ein röhrenförmiger Hohlraum 26 vorhanden. Wie für die in der Darstellung von Fig. 2 im rechten oberen Bereich des Querschnitts angeordnete Zulaufoder Zuflußöffnung 32 erkennbar wird, ergibt sich, wie im Stand der Technik üblich, eine erhebliche Materialverdickung, wenn der röhrenförmige Hohlraum 26 an allen Seiten begrenzt ist, so daß eine Kühlölpfeife ausgebildet wird.

Aufgrund der Lage des Kühlkanals und um die Materialstärke zwischen dem röhrenförmigen Hohlraum 26 und dem Bolzenauge 18 sowie dem Kolbenschaft 20 nicht zu gering werden zu lassen, muß der röhrenförmige Hohlraum 26 in etwa in dem in Fig. 2 gezeigten Bereich ausgebildet werden. Durch diese Anordnung muß in herkömmlicher Weise, wie dies in Fig. 2 durch den gestrichelten Bereich 28 angedeutet ist, eine deutliche Materialverdickung in dieser Zone vorgenommen werden. Hierdurch ergibt sich für diese Seite des Kolbenschaftes 20 im Gegensatz zu dem in Fig. 2 rechten unteren Bereich des Kolbenschaftes 20 eine deutlich erhöhte Steifigkeit, so daß sich unsymmetrische Festigkeitseigenschaften und eine entlang des Umfangs ungleichmäßige Nachgiebigkeit einstellt, so daß auch das Tragbild des Schaftes ungleichmäßig wird.

Dieses Problem wird erfindungsgemäß dadurch gelöst, daß die Begrenzung des röhrenförmigen Hohlraums 26 in bestimmten Bereichen derart ausgespart ist, daß die Steifigkeitsverteilung des Kolbenschaftes 20 gleichmäßig wird. Bei dem gezeigten Beispiel wird dies dadurch erreicht, daß in dem gemäß der Querschnittsdarstellung von Fig. 2 rechten unteren Bereich des röhrenförmigen Hohlraums 26 eine schlitzförmige Aussparung 24 vorhanden ist, die sich im Querschnitt gesehen in etwa über ein Viertel des Umfangs des im Querschnitt weitgehend kreisförmigen Hohlraums erstreckt. Hierdurch kann für die Umgebung des röhrenförmigen Hohlraums 26 eine ähnliche Nachgiebigkeit erreicht werden, wie sie für den entsprechenden Bereich 30 in der gemäß der Darstellung . von Fig. 2 rechten unteren Hälfte des Kolbenschaftes 20 vorliegt. Mit anderen Worten wird eine herkömmliche Kühlölpfeife in Richtung des Bereichs zwischen den beiden Kolbenbolzenaugen 18 geschlitzt.

In Fig. 2 ist ferner eine bevorzugte Ausführungsform des erfindungsgemäßen Kolbens gezeigt, bei dem der Zuflußöffnung 32 radial gegenüberliegend eine Abflußöffnung 34 ausgebildet ist. Auch die Abflußöffnung 34 weist einen sich gemäß der Darstellung von Fig. 2 senkrecht zur Zeichenebene erstreckenden röhrenförmigen Hohlraum 36 auf, der erfindungsgemäß mit einer Aussparung 38 versehen ist. Hierdurch ergibt sich für die beiden, jeweils zu dem Kühlkanal 16 führenden röhrenförmigen Hohlräume 26 und 36 eine übereinstimmende Gestaltung, so daß der Kolben bezüglich einer Achse punktsymmetrisch ist, die gemäß der Darstellung von Fig. 2 im Zentrum des Kolbens senkrecht zur Zeichenebene verläuft. Folglich kann der Kolben sowohl in der in Fig. 2 gezeigten Ausrichtung, als auch in einer gegenüber der Darstellung von Fig. 2 um 180° gedrehten Ausrichtung eingebaut werden, und es ergibt sich hinsichtlich der Anordnung und Ausbildung der zu dem Kühlkanal 16 führenden Öffnungen sowie der mit der Aussparung versehenen Begrenzungen der röhrenförmigen Hohlräume 26 und 36 kein Unterschied. Hierdurch kann der Einbau des Kolbens vereinfacht werden. Ferner kann für beide Öffnungen der Vorteil genutzt werden, daß sich die Steifigkeit des Kolbenschaftes 20 in Umfangsrichtung gleichmäßig ausbilden läßt. Darüber hinaus kann die Aussparung 38 im Bereich der Abflußöffnung 34 dazu verwendet werden, das aus dem Kühlkanal 16 austretende Kühlöl für eine Schmierung des Kolbenbolzens zum Bolzenlager zu leiten.

## Patentansprüche

1. Kolben (10) für einem Verbrennungsmotor, mit:
- zumindest einem, in einem Kolbenkopf liegenden Kühlkanal (16),
- der zumindest je eine Zufluß- (32) und eine Abflußöffnung (34) aufweist,
- wobei im Anschluß an wenigstens eine Öffnung (32, 34) in Richtung außerhalb des Kühlkanals (16) ein röhrenförmiger Hohlraum (26, 36) vorgesehen ist, der weitgehend parallel zum Kolbenschaft (20) verläuft,
**dadurch gekennzeichnet, dass** die Begrenzung des röhrenförmigen Hohlraums (26, 36) zumindest teilweise mit einer in Längsrichtung des röhrenförmigen Hohlraums (26, 36) verlaufenden Aussparung (24, 38) versehen ist.

2. Kolben nach Anspruch 1,
**dadurch gekennzeichnet, daß**
der röhrenförmige Hohlraum (26, 36) weitgehend im Bereich eines Kolbenbolzenauges (18) ausgebildet ist.

3. Kolben nach Anspruch 1 oder 2,
**dadurch gekennzeichnet, daß**
die Aussparung (24, 38) bis zu einem in einer Einbaustellung unteren Rand des röhrenförmigen Hohlraums (26, 36) reicht.

4. Kolben nach zumindest einem der vorangehenden Ansprüche,
**dadurch gekennzeichnet, daß**
die Aussparung (24, 38) nahezu bis zu einem Kolbenboden reicht.

5. Kolben nach zumindest einem der vorangehenden Ansprüche,
**dadurch gekennzeichnet, daß**
sich sowohl an die Zuflußöffnung (32) als auch an die Abflußöffnung (34) ein röhrenförmiger Hohlraum (26, 36) mit einer Aussparung (24, 38) anschließt.

6. Kolben nach Anspruch 5,
**dadurch gekennzeichnet, daß**
die beiden Öffnungen (32, 34) derart angeordnet sind, daß der Kolben (10) hinsichtlich seines Querschnitts punktsymmetrisch gestaltet ist.

## Claims

1. Piston (10) for an internal combustion engine, with:
- at least one cooling duct (16) which is located in a piston head
- and which comprises in each case at least one inlet (32) and one outlet opening (34),
- wherein adjoining at least one opening (32, 34) in a direction outside the cooling duct (16) is provided a tubular cavity (26, 36) which runs largely parallel to the piston skirt (20),
**characterised in that** the boundary of the tubular cavity (26, 36) is provided at least partially with a recess (24, 38) running in the longitudinal direction of the tubular cavity (26, 36).

2. Piston according to claim 1, **characterised in that** the tubular cavity (26, 36) is formed largely in the region of a gudgeon pin boss (18).

3. Piston according to claim 1 or 2, **characterised in that** the recess (24, 38) extends as far as a lower edge of the tubular cavity (26, 36) in a fitted position.

4. Piston according to one or more of the preceding claims, **characterised in that** the recess (24, 38) extends almost as far as a piston crown.

5. Piston according to one or more of the preceding claims, **characterised in that** adjoining both the inlet opening (32) and the outlet opening (34) is a tubular cavity (26, 36) with a recess (24, 38).

6. Piston according to claim 5, **characterised in that** the two openings (32, 34) are arranged in such a way that the piston (10) is designed with point symmetry in respect of its cross-section.

## Revendications

1. Piston (10) pour un moteur à combustion interne, comprenant :
- au moins un canal de refroidissement (16) situé dans une tête dudit piston,
- et muni d'au moins un orifice respectif d'arrivée (32) et d'évacuation (34),
- sachant qu'une cavité tubulaire (26, 36), s'étendant dans une large mesure parallèlement à la tige (20) du piston, est prévue dans la continuité directe d'au moins un orifice (32, 34), en direction de l'extérieur du canal de refroidissement (16),
**caractérisé par le fait que** la délimitation de la cavité tubulaire (26, 36) est pourvue, au moins en partie, d'une dépouille (24, 38) s'étendant dans la direction longitudinale de ladite cavité tubulaire (26, 36).

2. Piston selon la revendication 1,
**caractérisé par le fait que**
la cavité tubulaire (26, 36) est ménagée, dans une large mesure, dans la région d'un oeillet (18) dudit piston.

3. Piston selon la revendication 1 ou 2,
**caractérisé par le fait que**
la dépouille (24, 38) s'étend jusqu'à un bord de la cavité tubulaire (26, 36) inférieur dans une position d'intégration.

4. Piston selon au moins l'une des revendications précédentes,
**caractérisé par le fait que**
la dépouille (24, 38) s'étend approximativement jusqu'à un fond dudit piston.

5. Piston selon au moins l'une des revendications précédentes,
**caractérisé par le fait**
**qu'**une cavité tubulaire (26, 36), munie d'une dépouille (24, 38), se trouve dans la continuité directe tant de l'orifice d'arrivée (32), que de l'orifice d'évacuation (34).

6. Piston selon la revendication 5,
**caractérisé par le fait que**
les deux orifices (32, 34) occupent des positions telles que la section transversale dudit piston (10) soit configurée avec symétrie ponctuelle.
